# EUROPÄISCHE PATENTSCHRIFT

(11) **EP 0 608 679 B1**
(45) Veröffentlichungstag und Bekanntmachung des Hinweises auf die Patenterteilung: **09.07.1997**
(21) Anmeldenummer: 93890250.9
(22) Anmeldetag: 22.12.1993
(51) Int. Cl.: E01B 27/10

(54) **Maschine zum Absaugen von Schotter einer Gleis-Schotterbettung**
Machine for taking up ballast from a ballast bed under suction
Machine aspirant le ballast d'un lit de ballast

(30) Priorität: 29.01.1993 AT 152/93
(43) Veröffentlichungstag der Anmeldung: 03.08.1994
(73) Patentinhaber: Franz Plasser Bahnbaumaschinen- Industriegesellschaft m.b.H., 1010 Wien (AT)
(72) Erfinder: Theurer, Josef, Ing., A-1010 Wien (AU); Wörgötter, Herbert, Ing., A-4210 Gallneukirchen (AU); Oellerer, Friedrich, Dkfm., A-4040 Linz (AU)

(56) Entgegenhaltungen:
- AT-B- 375 426
- AT-B- 384 446
- DE-A- 2 226 612
- DE-A- 4 101 432
- FR-A- 1 065 732
- FR-A- 2 655 669
- US-A- 1 329 554
- US-A- 2 028 688

## Beschreibung

Die Erfindung betrifft eine Maschine zum Absaugen von Schotter einer Gleis-Schotterbettung, mit einem über Schienenfahrwerke auf dem Gleis verfahrbaren Maschinenrahmen, einer einen Ansaugstutzen mit einer Saugöffnung aufweisenden Sauganordnung sowie einem mit dieser zusammenwirkenden und über Antriebe sowohl höhenverstellbaren als auch um eine vertikale Schwenkachse verdrehbaren Räumorgan zum Transport des Schotters zur Saugöffnung.

Aus der AT 384 446-B ist bereits eine derartige Maschine bekannt, die anhand von endseitig an einem Maschinenrahmen vorgesehenen Schienenfahrwerken auf einem Gleis verfahrbar ist und eine Sauganordnung zum Absaugen von Schotter aus der Gleisbettung sowie eine Siebanlage für die Reinigung des Schotters aufweist. Die Sauganordnung besteht aus drei auf einem Werkzeugrahmen angeordneten Ansaugstutzen, die über Saugrohre mit einem auf dem Maschinenrahmen befestigten Kompressor verbunden sind. Der trailerförmige Werkzeugrahmen ist über ein eigenes Fahrwerk auf dem Gleis abrollbar und relativ zum kontinuierlich fahrenden Maschinenrahmen in Maschinenlängsrichtung verschiebbar, während die Ansaugstutzen in Maschinenquerrichtung nebeneinander zum Eintauchen in dasselbe Schwellenfach beidseits jeder Schiene angeordnet und relativ zum Werkzeugrahmen anhand von Antrieben höhen- und querverstellbar ausgebildet sind.

Am unteren, mit einer Saugöffnung versehenen Ende eines jeden Ansaugstutzens befindet sich ein Räumorgan, das dazu dient, den Schotter aufzulockern und in Richtung zur Saugöffnung hin zu befördern, und das zu diesem Zweck mit Kratzerfinger aufweisenden, rotierbaren Schürfrädern versehen ist. Diese sind endseitig an einem horizontal angeordneten, länglichen Gehäuse befestigt, welches über einen Antrieb um eine vertikale Schwenkachse verdrehbar ist. Im Arbeitseinsatz wird das Räumorgan parallel zu den Schwellen ausgerichtet, in ein Schwellenfach bis unter die Schwellenunterkanten abgesenkt und danach um 90° horizontal verschwenkt, um so auch den unterhalb der Schwellen befindlichen Schotter zu erreichen, während das Räumorgan gleichzeitig in Schwellenlängsrichtung durch das Schwellenfach verschoben wird. Der dabei abgesaugte Schotter wird entweder in der Siebanlage gereinigt und wieder ins Gleis eingebracht oder - etwa zwecks Absenkung des Gleises - zur Gänze über eine Fördereinrichtung abtransportiert. Bedingt durch die komplizierte und aufwendige, eine Vielzahl von Antrieben erfordernde Führung der Räumorgane ist die Leistung bzw. Arbeitsgeschwindigkeit dieser Maschine trotz deren kontinuierlicher Verfahrbarkeit relativ eingeschränkt.

Eine andere, gemäß DE 22 26 612-A bekannte Maschine zum Ausheben einer Schotterbettung weist zwei jeweils an einer Längsseite eines Maschinenrahmens befestigte Räumorgane auf, die als Räumbalken mit umlaufender endloser Räumkette ausgebildet sind. Die Räumbalken sind um eine an ihrem einen Ende vorgesehene Schwenkachse rotierbar sowie höhenverstellbar und werden bei Außerbetriebnahme um eine horizontale, in Maschinenquerrichtung verlaufende Achse hochgeklappt. Zur Schotterräumung werden die Räumorgane in die Gleisbettungsflanke abgesenkt und sodann von beiden Seiten her unter den Gleisrost engeschwenkt, wobei der zu den Gleisflanken hin beförderte Schotter über eine schräg nach oben führende Förderanordnung einer Siebanlage zur Reinigung zugeführt wird.

Die Aufgabe der vorliegenden Erfindung besteht nun in der Schaffung einer Maschine der eingangs beschriebenen Art, die bei konstruktiv einfacher Ausbildung eine wesentliche Steigerung der Arbeitsleistung ermöglicht.

Diese Aufgabe wird mit einer Maschine der genannten Art dadurch gelöst, daß das der Sauganordnung zugeordnete Räumorgan als endlose, um einen annähernd horizontal verlaufenden Räumbalken mit jeweils endseitig daran vorgesehenen Umlenkrollen geführte Räumkette ausgebildet ist, wobei die Schwenkachse am einen Ende des Räumbalkens und in Arbeitsstellung im Schwellenvorkopfbereich vorgesehen ist, und daß ferner die Saugöffnung des Ansaugstutzens höhenverstellbar im Schwellenvorkopfbereich angeordnet ist.

Diese Kombination eines Räumbalkens mit einer Sauganordnung hat den besonderen Vorteil, daß eine rasche Inbetriebnahme in Verbindung mit einem durch konstruktiv sehr einfache Mittel erzielbaren Abtransport des Schotters möglich ist. Damit erübrigt sich der Einsatz einer weiteren endlosen Räumkette, um den durch den Räumbalken im Schwellenvorkopfbereich zwischengelagerten Schotter nochmals durch eine weitere Räumkette aufzunehmen. Da im Schwellenvorkopfbereich lediglich der Ansaugstutzen angeordnet werden muß, ist die erfindungsgemäße Maschine in besoders vorteilhafter Weise problemlos auch in jenen Gleisbereichen einsetzbar, in denen zwischen Schwellenende und einer baulichen Einrichtung, z. B. einer Bahnsteigkante, nur wenig Platz zur Verfügung steht. Außerdem ergibt sich durch die Anordnung des Ansaugstutzens im Schwellenvorkopfbereich die vorteilhatte Möglichkeit eines leistungsfähigeren kontinuierlichen Arbeitseinsatzes der Maschine.

Die Ausführung nach Anspruch 2 stellt die optimale Anordnung der Saugöffnung relativ zur Räumkette dar, womit der zur Gleisflanke beförderte Schotter unter Ausnutzung der durch die Räumkette bewirkten Förderbewegung rascher absaugbar ist. Dabei ist die Plazierung der Saugöffnung entweder am die Schwenkachse aufweisenden Ende oder auch am gegenüberliegenden Ende des Räumbalkens möglich.

Die Weiterbildung gemäß Anspruch 3 eignet sich besonders für jene Gleisabschnitte, bei denen auf einer Seite zwischen Schwellenende und einer anschließenden baulichen Einrichtung sehr wenig Platz zur Verfügung steht. Auch in diesem Fall kann die gesamte Schotterbettung entfernt werden, indem der Ansaugstutzen im gegenüberliegenden Schwellenvorkopfbereich vorgesehen ist.

Die in den Ansprüchen 4 bis 6 dargelegte Ausbildung ermöglicht ein problemloses Ausrichten des Räumbalkens bezüglich seiner Arbeitsposition unterhalb des Gleisrostes, aber auch ein ebenso einfaches Außerbetriebnehmen und Lagern des Räumorgans während der Überstellfahrt in einer innerhalb des Lichtraumprofils bzw. des Maschinenprofils liegenden Ruhestellung.

Mit einer gemäß Anspruch 7 ausgestatteten Maschine kann der Räumbalken auf besonders einfache Weise in bezug auf die Gleisebene bzw. Horizontalebene schräg gestellt werden, um nach der Schotterräumung eine Planumsoberfläche mit einer für eine optimale Entwässerung erforderlichen Querneigung zu hinterlassen.

Die Variante nach Anspruch 8, sichert ein reibungsloses und vollständiges Absaugen und Entfernen des gesamten geräumten Schotters unter den verschiedensten Einsatzbedingungen.

Eine besonders bevorzugte Ausführungsform ist in Anspruch 9 beschrieben. Mit einer derartig ausgerüsteten Maschine kann die Arbeitsleistung zusätzlich gesteigert werden, indem etwa die beiden Räumbalken auf verschiedene Räumtiefen eingestellt werden und so die Gleisbettung in zwei Schichten abtragen können. Andererseits ist die Maschine dadurch auch einsetzbar, wenn aufgrund eines Gleishindernisses einer der Räumbalken auf einer Seite des Gleises nicht abgesenkt werden kann.

Die Anordnung gemäß den Ansprüchen 10 und 11 stellt eine wirkungsvolle Methode dar, den abgesaugten Schotter auf einfache Weise von der Saugluft zu trennen und abzutransportieren, wobei die Weiterbildung nach Anspruch 12 und 13 die zusätzliche Möglichkeit schafft, auch den unweigerlich mitangesaugten Staub effizient mitsamt dem Schotter zu entsorgen und eine für das Bedienungspersonal der Maschine störende Staubbelastung der Luft im Arbeitsbereich zu vermeiden.

Eine gemäß Anspruch 14 ausgestattete Maschine ist schließlich vorteilhaft im Rahmen einer kompletten Gleisbettungssanierung einsetzbar.

Die Erfindung wird anhand eines in der Zeichnung dargestellten Ausführungsbeispieles näher beschrieben.

Es zeigen:
Fig. 1 eine Seitenansicht einer erfindungsgemäß ausgebildeten Maschine zum Absaugen von Schotter mit einer Räumorgane aufweisenden Sauganordnung,
Fig. 2 eine schematisierte, stark vereinfachte Draufsicht auf die Maschine gemäß Fig. 1
Fig. 3 eine vergrößerte Detailseitenansicht der Räumorgane der Maschine nach Fig. 1 und
Fig. 4 eine Ansicht in Maschinenlängsrichtung gemäß Pfeil IV in Fig. 3.

In den Figuren 1 und 2 ist eine Maschine 1 zum Entfernen einer Schotterbettung 2 eines Gleises 3 zu sehen, die einen brückenförmigen, an seinen beiden Längsenden auf Schienenfahrwerken 4 abgestützen Maschinenrahmen 5 aufweist und auf dem Gleis 3 in einer durch einen Pfeil 6 angegebenen Arbeitsrichtung kontinuierlich verfahrbar ist. Zum Absaugen von Schotter 7 aus der Schotterbettung 2 ist die Maschine 1 mit einer Sauganordnung 8 ausgestattet, die im bezüglich der Arbeitsrichtung vorderen Bereich des Maschinenrahmens 5 vorgesehen ist und die nachstehend noch genauer beschrieben wird. Der Sauganordnung 8 sind aufnahmeseitig zwei - etwa in Längsmitte des Maschinenrahmens 5 im Sichtbereich einer Arbeitskabine 10 befestigte - Räumorgane 9 zur Schotterzubringung zugeordnet. Zum Abtransport des abgesaugten Schotters 7 dient eine unterhalb der Sauganordnung 8 befindliche Fördereinrichtung 11, die ein über das vordere Ende des Maschinenrahmens 5 vorkragendes, seitlich verschwenkbares Übergabeförderband 12 aufweist. Damit kann der Schotter 7 zum Beispiel in einen vorgeordneten und mit der Maschine 1 verbundenen Silowagen 13 verladen werden. Über einen weiteren, am anderen Ende der Maschine 1 angekuppelten Silowagen 14 wird Neuschotter 15 mittels einer Schotterabwurfanordnung 16 an einer den Räumorganen 9 in Arbeitsrichtung nachgeordneten Stelle ins Gleis 3 eingebracht, das in diesem Bereich mit einer Gleishebevorrichtung 17 in seiner Position gehalten wird. Anhand eines unmittelbar vor dem hinteren Schienenfahrwerk 4 höhenverstellbar angeordneten Gleisstopfaggregates 18 wird der frisch eingebrachte Neuschotter 15 sofort verdichtet. Die Energieversorgung sämtlicher Antriebe, Aggregate und eines Fahrantriebes 55 der Maschine 1 erfolgt über eine zentrale Kraftquelle 19.

Die Sauganordnung 8 besteht im wesentlichen aus einem am Maschinenrahmen 5 angeordneten Kompressor 20 und einem mit diesem verbundenen flexiblen Saugrohr 21, welches sich im Bereich oberhalb der Räumorgane 9 gabelt und in zwei Ansaugstutzen 22 mündet. Diese sind jeweils im Schwellenvorkopfbereich einem der Räumorgane 9 zugeordnet und weisen eine Saugöffnung 23 zum Ansaugen des Schotters 7 aus der Schotterbettung 2 auf. Der den Schotter befördernde Luftstrom wird durch einen - in das Saugrohr 21 zwischen den Ansaugstutzen 22 und dem Kompressor 20 eingebundenen - Zyklonabscheider 24 geführt, in dem der Schotter 7 in bekannter Weise durch Fliehkraftwirkung aus dem tangential eingeleiteten Saugluftstrom ausgeschieden wird und nach unten fällt. Das untere Ende des Zyklonabscheiders 24 ist durch eine Verschlußklappe 49 luftdicht abdeckbar. Ein weiterer, direkt darunter angeordneter und ebenfalls eine Verschlußklappe aufweisender Zyklonabscheider bildet eine Luftschleuse 25, über die der angesaugte Schotter 7 in weiterer Folge auf die Fördereinrichtung 11 zum Abtransport gelangt. Die Saugluft wird anschließend durch eine Luftfilteranlage 26 geleitet, in der anhand eines Staubfilters 27 die in der Luft enthaltenen Staubpartikel ausgefiltert und im unteren Bereich der Anlage gesammelt werden. Der in einem Vorratsbehälter angesammelte Staub wird zyklisch unter Stillstand der Maschine 1 mittels einer als Schneckenförderer 28 ausgebildeten Abwurfvorrichtung 29 auf die Fördereinrichtung 11 verbracht und über das Übergabeförderband 12 mitsamt dem Schotter 7 abtransportiert.

Wie nun insbesondere auch in den Fig. 3 und 4 zu erkennen ist, sind die beiden Räumorgane 9 zum Zubringen des Schotters 7 zum zugeordneten Ansaugstutzen 22 jeweils als endlose Räumkette 30 ausgebildet, die um einen etwa horizontal verlaufenden Räumbalken 31 mit an seinen beiden Enden vorgesehenen Umlenkrollen 32 geführt ist. Die beiden Räumbalken 31 sind an der Maschine 1 bezüglich einer in Maschinenlängsrichtung verlaufenden Vertikalsymmetrieebene spiegelbildlich angeordnet, jedoch in Maschinenlängsrichtung gegeneinander versetzt bzw. voneinander distanziert. Jeder Räumbalken 31 ist an seinem einen, im Schwellenvorkopfbereich gelegenen Ende 34 mit einem Rotationsantrieb 50 für die Räumkette 30 ausgestattet sowie über einen vertikalen, säulenartigen Träger 35 mit einem Tragrahmen 36 verbunden. Dieser ist vom Räumbalken 31 in vertikaler Richtung distanziert und erstreckt sich in Maschinenquerrichtung. Der Träger 35 ist am Tragrahmen 36 rotierbar gelagert und bildet so eine vertikale Schwenkachse 37, um die der Räumbalken 31 mittels am Tragrahmen 36 angelenkter Drehantriebe 38 in horizontaler Ebene verschwenkbar ist.

Jeder Tragrahmen 36 ist balkenförmig ausgebildet sowie jeweils in einer als Hohlprofil ausgeführten Querführung 39 in Maschinenquerrichtung verstellbar gelagert. Der Tragrahmen 36 ist weiters mit einem Querverschiebeantrieb 40 verbunden und liegt zum Zwecke der Querverschiebung auf einer Lagerrolle 41 auf. Die Querführung 39 ist ihrerseits am unteren Ende einer vertikal verlaufenden Führungssäule 42 befestigt, die höhenverstellbar in einer am Maschinenrahmen 5 montierten Vertikalführung 43 gelagert und anhand eines Höhenverstellantriebes 44 verschiebbar ist. Zur zusätzlichen Abstützung gegenüber dem Maschinenrahmen 5 in Maschinenlängsrichtung ist jede Querführung 39 mit einer Stützrolle 45 ausgestattet, die im Zuge der Höhenverstellung auf einer mit dem Maschinenrahmen 5 verbundenen Stützschiene 46 in vertikaler Richtung abrollbar ist. Die Befestigung der Querführung 39 an der Führungssäule 42 erfolgt über eine in Maschinenlängsrichtung orientierte Achswelle 47, sodaß der Tragrahmen 36 in einer in Maschinenquerrichtung verlaufenden Vertikalebene verschwenkt bzw. gekippt werden kann. Kippantriebe 48 sind zu diesem Zweck zwischen der Führungssäule 42 und der Querführung 39 angeordnet.

In der in Fig. 4 ersichtlichen Einsatz- bzw. Arbeitsstellung befindet sich die Schwenkachse 37 des Räumorgans 9 im Vorkopfbereich der Schwellen 51 des Gleises 3. Die Länge des Räumbalkens 31 ist der jeweiligen Schwellenlänge des zu bearbeitenden Gleises entsprechend ausgebildet und beträgt im Falle eines Normalspurgleises etwa 3,25 Meter (bei einer zum Einsatz im Schmalspurgleisen vorgesehenen Maschine ist die Räumbalkenlänge dementsprechend kürzer). Die Saugöffnung 23 bzw. der Ansaugstutzen 22 ist ebenfalls im Schwellenvorkopfbereich am die Schwenkachse 37 aufweisenden Ende 34 des Räumbalkens 31 angeordnet und direkt oberhalb des Umlenkbereiches 33 der Räumkette 30 in Arbeitsrichtung unmittelbar vor dieser plaziert. Es wäre allerdings auch eine Anordnung der Saugöffnung in Arbeitsrichtung hinter der Räumkette 30 denkbar. Der Ansaugstutzen 22 ist über einen Antrieb 52 höhenverstellbar mit dem Träger 35 verbunden, womit die Saugöffnung 23 in Vertikalrichtung in bezug auf den von der Räumkette 30 zugebrachten Schotter einstellbar ist. Im der Saugöffnung 23 maschinenaußenseitig benachbarten Bereich des Räumorgans 9 ist jeweils eine mit dem Räumbalken 31 bzw. Träger 35 verbundene vertikale Umlenkplatte 53 vorgesehen, die - in Einsatzstellung des Räumorgans 9 - parallel zur Maschinenlängsrichtung verläuft und mit der Räumkette 30 zusammenwirkt, um den Schotter im Umlenkbereich 33 anzuhäufen und unter der Saugöffnung 23 zu konzentrieren.

Während der Überstellfahrt zur Arbeitsstelle befinden sich die beiden Räumorgane 9 in einer hochgehobenen und parallel zur Maschinenlängsrichtung verschwenkten Stellung zur Gänze innerhalb des - in Fig. 4 strichdoppelpunktiert angedeuteten-Lichtraumprofils 54 (siehe strichpunktiert angedeutete Umrißlinien 56 der Räumorgane in Fig. 1,2 und 4). Die Überstellung der Räumorgane 9 in die Arbeitsstellung beginnt mit einer Beaufschlagung der Querverschiebeantriebe 40, bis die Räumbalken 31 oberhalb des Schwellenvorkopfbereiches zu liegen kommen. Danach werden die Tragrahmen 36 an Hand der Höhenverstellantriebe 44 abgesenkt. Sobald die Räumketten 30 die Oberfläche des Schotters kontaktieren, werden auch die Rotationsantriebe 50 eingeschaltet, wodurch sich die Räumbalken 31 in die Schotterbettung 2 einfräsen, bis sich die Oberseiten der Räumbalken 31 unterhalb der Unterseiten der Schwellen 51 befinden. (Gegebenenfalls muß vorher händisch eine entsprechende Vertiefung zur Aufnahme des Räumbalkens im Schwellenvorkopfbereich hergestellt werden). Anschließend erfolgt eine horizontale Verschwenkung der Räumbalken 31 um ca. 90°mittels der Drehantriebe 38 sowie das Einschalten des Kompressors 20, um mit der Schotterabsaugung zu beginnen. Über die Kippantriebe 48 wird jeder Räumbalken 31 gegebenenfalls in einer zur Maschinenlängsachse senkrechten Vertikalebene verschwenkt, um der von der Räumkette 30 freigelegten Planumsoberfläche die nötige, die Entwässerung des Schotterbetts begünstigende Querneigung zu verleihen. Während der Schotterabsaugung erfolgt unter Beaufschlagung des Fahrantriebs 55 eine kontinuierliche Arbeitsvorfahrt der Maschine 1. Die im Text verwendeten Begriffe "horizontal" und "vertikal" beziehen sich auf jene Situation, in der sich die Maschine auf einem in einer horizontalen Ebene verlaufenden, geraden Gleis befindet.

Die erfindungsgemäße Kombination einer Sauganordnung mit einem Räumbalken ist natürlich auch in Verbindung mit einer kontinuierlichen Reinigung des aufgesaugten Schotters durch eine Siebanlage einsetzbar.

## Patentansprüche

1. Maschine (1) zum Absaugen von Schotter einer Gleis-Schotterbettung (2), mit einem über Schienenfahrwerke (4) auf dem Gleis (3) verfahrbaren Maschinenrahmen (5), einer einen Ansaugstutzen (22) mit einer Saugöffnung (23) aufweisenden Sauganordnung (8) sowie einem mit dieser zusammenwirkenden und über Antriebe (44,38) sowohl höhenverstellbaren als auch um eine vertikale Schwenkachse (37) verdrehbaren Räumorgan (9) zum Transport des Schotters zur Saugöffnung (23), **dadurch gekennzeichnet, daß** das der Sauganordnung (8) zugeordnete Räumorgan (9) als endlose, um einen annähernd horizontal verlaufenden Räumbalken (31) mit jeweils endseitig daran vorgesehenen Umlenkrollen (32) geführte Räumkette (30) ausgebildet ist, wobei die Schwenkachse (37) am einen Ende (34) des Räumbalkens (31) und in Arbeitsstellung im Schwellenvorkopfbereich vorgesehen ist, und daß ferner die Saugöffnung (23) des Ansaugstutzens (22) höhenverstellbar im Schwellenvorkopfbereich angeordnet ist.

2. Maschine nach Anspruch 1, dadurch gekennzeichnet, daß die Saugöffnung (23) direkt oberhalb eines Umlenkbereiches (33) der Räumkette (30) bzw. des Räumorgans (9) angeordnet ist.

3. Maschine nach Anspruch 1 oder 2, dadurch gekennzeichnet, daß der Räumbalken (31) mit einer Länge von mindestens 2,60 m bis vorzugsweise etwa 3,25 m ausgebildet ist.

4. Maschine nach einem der Ansprüche 1 bis 3, dadurch gekennzeichnet, daß der Räumbalken (31) an seinem die Schwenkachse (37) aufweisenden Ende (34) über einen vertikalen Träger (35) an einem - in Maschinenquerrichtung verlaufenden und vom Räumbalken (31) in vertikaler Richtung distanzierten - Tragrahmen (36) befestigt ist.

5. Maschine nach Anspruch 4, dadurch gekennzeichnet, daß der balkenförmige Tragrahmen (36) bezüglich seiner Längsrichtung verschiebbar in einer am Maschinenrahmen (5) bgestützten Querführung (39) gelagert sowie mit einem verschiebeantrieb (40) verbunden ist.

6. Maschine nach einem der Ansprüche 4 oder 5, dadurch gekennzeichnet, daß die den Tragrahmen (36) und Räumbalken (31) lagernde Querführung (39) mit einer - in einer Vertikalführung (43) am Maschinenrahmen (5) angeordneten - Führungssäule (42) verbunden und mittels eines HöhenverstellantriebeS (44) relativ zum Maschinenrahmen (5) höhenverstellbar ist.

7. Maschine nach Anspruch 6, dadurch gekennzeichnet, daß die Querführung (39) über eine in Maschinenlängsrichtung verlaufende Achswelle (47) an der Führungssäule (42) gelagert und zu dieser mittels eines Kippantriebes (48) in einer zur Maschinenlängsrichtung senkrechten Ebene verschwenkbar ist.

8. Maschine nach einem der Ansprüche 1 bis 7, dadurch gekennzeichnet, daß dem Räumbalken (31) im der Saugöffnung (23) maschinenau ßenseitig benachbarten Bereich eine etwa vertikal und senkrecht zur Längsrichtung des Räumbalkens (31) verlaufende Umlenkplatte (53) zugeordnet ist.

9. Maschine nach einem der Ansprüche 1 bis 8, dadurch gekennzeichnet, daß die Maschine (1) mit zwei - einander bezüglich einer in Maschinenlängsrichtung verlaufenden Vertikalsymmetrieebene gegenüberliegenden sowie voneinander in Maschinenlängsrichtung distanziert angeordneten - Räumbalken (31) ausgestattet ist.

10. Maschine nach einem der Ansprüche 1 bis 9, dadurch gekennzeichnet, daß die Sauganordnung (8) einen zwischen dem Ansaugstutzen (22) und einem Kompressor (20) angeordneten Zyklonabscheider (24) aufweist, dem - unter Zwischenschaltung einer Luftschleuse (25) - eine Fördereinrichtung (11) zum Abtransport des abgeschiedenen Schotters (7) zugeordnet ist.

11. Maschine nach Anspruch 10, dadurch gekennzeichnet, daß der Fördereinrichtung (11) ein über ein Ende des Maschinenrahmens (5) vorkragendes gabeförderband (12) zugeordnet ist.

12. Maschine nach einem der Ansprüche 1 bis 11, dadurch gekennzeichnet, daß die Sauganordnung (8) mit einem zwischen dem Zyklonabscheider (24) und dem Kompressor (20) angeordneten Staubfilter (27) für die Saugluft ausgestattet ist.

13. Maschine nach Anspruch 12, dadurch gekennzeichnet, daß dem Staubfilter (27) eine als Schneckenförderer (28) ausgebildete Abwurfvorrichtung (29) zur Abgabe des ausgefilterten Staubes auf die Fördereinrichtung (11) zugeordnet ist.

14. Maschine nach einem der Ansprüche 1 bis 13, dadurch gekennzeichnet, daß die Maschine (1) mit einer im Bereich der Räumorgane (9) am Maschinenrahmen (5) angeordneten Arbeitskabine (10), einer Gleishebevorrichtung (17), einer - den Räumorganen (9) bezüglich der Arbeitsrichtung der Maschine nachgeordneten - Schotterabwurfanordnung (16) zum Einbringen von Neuschotter (15) ins Gleis (3) sowie mit einem Gleisstopfaggregat (18) versehen ist.

## Claims

1. A machine (1) for removing ballast of a track ballast bed (2) by suction, comprising a machine frame (5) designed for travelling on the track (3) by means of on-track undercarriages (4), a suction arrangement (8) having a suction pipe stub (22) with a suction opening (23), and an excavating member (9) for transporting the ballast to the suction opening (23), the excavating member cooperating with the said suction arrangement and being both vertically displaceable and rotatable about a vertical pivot axis (37) by means of drives (44,38), characterized in that the excavating member (9) associated with the suction arrangement (8) is designed as an endless excavating chain (30) guided around an excavating beam (31) extending approximately horizontally with guide rollers (32) provided on each end, the pivot axis (37) being provided at one end (34) of the excavating beam (31) and in the operating position being provided in the sleeper end region, and in that in addition the suction opening (23) of the suction pipe stub (22) is arranged for vertical displacement in the sleeper end region.

2. A machine according to claim 1, characterized in that the suction opening (23) is arranged directly above a deflection region (33) of the excavating chain (30) or of the excavating member (9).

3. A machine according to claim 1 or 2, characterized in that the excavating beam (31) is constructed with a length of at least 2.60 m up to preferably about 3.25 m.

4. A machine according to one of claims 1 to 3, characterized in that the excavating beam (31) is attached at its end (34) having the pivot axis (37) by means of a vertical support (35) to a support frame (36) extending in the transverse direction of the machine and distanced in the vertical direction away from the excavating beam (31).

5. A machine according to claim 4, characterized in that the beam-shaped support frame (36) is mounted for displacement with respect to its longitudinal direction in a transverse guide (39) supported on the machine frame (5) and is connected to a transverse displacement drive (40).

6. A machine according to one of claims 4 or 5, characterized in that the transverse guide (39) on which the support frame (36) and the excavating beam (31) are mounted is connected to a guide column (42) arranged in a vertical guide (43) on the machine frame (5) and is vertically displaceable relative to the machine frame (5) by means of a vertical displacement drive (44).

7. A machine according to claim 6, characterized in that the transverse guide (39) is mounted on the guide column (42) by means of a shaft (47) extending in the longitudinal direction of the machine and is pivotable relative to the said guide column by means of a tilting drive (48) in a plane perpendicular to the longitudinal direction of the machine.

8. A machine according to one of claims 1 to 7, characterized in that associated with the excavating beam (31) in the region adjoining the suction opening (23) on the exterior side of the machine is a baffle plate (53) which extends approximately vertically and perpendicularly to the longitudinal direction of the excavating beam (31).

9. A machine according to one of claims 1 to 8, characterized in that the machine (1) is provided with two excavating beams (31) situated opposite one another with respect to a vertical plane of symmetry running in the longitudinal direction of the machine and arranged at a distance from one another in the longitudinal direction of the machine.

10. A machine according to one of claims 1 to 9, characterized in that the suction arrangement (8) has a cyclone separator (24) arranged between the suction pipe stub (22) and a compressor (20), a conveyor (11) for transporting away the separated ballast (7) being associated with the said cyclone separator, with an air lock (25) connected therebetween.

11. A machine according to claim 10, characterized in that a transfer conveyor belt (12) projecting over one end of the machine frame (5) is associated with the conveyor (11).

12. A machine according to one of claims 1 to 11, characterized in that the suction arrangement (8) is provided with a dust filter (27) for the suction air, arranged between the cyclone separator (24) and the compressor (20).

13. A machine according to claim 12, characterized in that a discharge device (29), designed as a screw conveyor (28), is associated with the dust filter (27) for discharging the filtered-out dust onto the conveyor (11).

14. A machine according to one of claims 1 to 13, characterized in that the machine (1) is provided with an operator's cab (10) arranged on the machine frame (5) in the region of the excavating members (9), a track lifting device (17), a ballast discharge arrangement (16) - arranged following the excavating members (9) with respect to the operating direction of the machine - for introducing new ballast (15) into the track (3), and with a track tamping unit (18).

## Revendications

1. Machine (1) pour aspirer le ballast d'un lit de ballast de voie ferrée (2), avec un châssis de machine (5) déplaçable par des trains de roulement sur rails (4) sur la voie (3), un agencement d'aspiration (8) présentant une tubulure d'aspiration (22) avec un orifice d'aspiration (23) et avec un organe de déblayage (9) coopérant avec celui-ci, à la fois réglable en hauteur par des commandes (44, 38) et pouvant tourner autour d'un axe de pivotement vertical (37) pour le transport du ballast vers l'orifice d'aspiration (23), caractérisée en ce que l'organe de déblayage (9) associé à l'agencement d'aspiration (8) est réalisé sous forme de chaîne de déblayage (30) sans fin guidée autour d'une poutre de déblayage (31) s'étendant approximativement horizontalement et présentant des rouleaux de renvoi (32) prévus respectivement au côté des extrémités de celle-ci, l'axe de pivotement (37) étant prévu à une extrémité (34) de la poutre de déblayage (31) et en position de travail dans la zone devant le bout des traverses, et en ce qu'en outre l'orifice d'aspiration (23) de la tubulure d'aspiration (22) est disposé de façon déplaçable en hauteur dans la zone devant le bout des traverses.

2. Machine selon la revendication 1, caractérisée en ce que l'ouverture d'aspiration (23) est disposée directement au-dessus d'une zone de renvoi (33) de la chaîne de déblayage (30) et, respectivement de l'organe de déblayage (9).

3. Machine selon la revendication 1 ou 2, caractérisée en ce que la poutre de déblayage (31) est réalisée en une longueur d'au moins 2,60 m allant de préférence jusqu'à environ 3,25 m.

4. Machine selon l'une des revendications 1 à 3, caractérisée en ce que la poutre de déblayage (31) est fixée à son extrémité (34) présentant l'axe de pivotement (37) par un support vertical (35) à un châssis de support (36) s'étendant dans la direction transversale de la machine et espacé de la poutre de déblayage (31) dans la direction verticale.

5. Machine selon la revendication 4, caractérisée en ce que le châssis de support (36) en forme de poutre est logé, relativement à sa direction longitudinale, de façon déplaçable dans un guidage transversal (39) prenant appui sur le châssis de machine (5) et est relié à une commande de déplacement transversal (40).

6. Machine selon l'une des revendications 4 ou 5, caractérisée en ce que le guidage transversal (39) logeant le châssis de support (36) et la poutre de déblayage (31) est relié à une colonne de guidage (42) disposée dans un guidage vertical (43) au châssis de machine (5) et est réglable en hauteur au moyen de la commande de réglage en hauteur (44) par rapport au châssis de machine (5).

7. Machine selon la revendication 6, caractérisée en ce que le guidage transversal (39) est logé par un corps d'essieu (47) s'étendant dans la direction longitudinale de la machine à la colonne de guidage (42) et peut être pivoté vers celle-ci au moyen d'une commande de basculement (48) dans un plan perpendiculaire à la direction longitudinale de la machine.

8. Machine selon l'une des revendications 1 à 7, caractérisée en ce qu'il est associé à la poutre de déblayage (31), dans la zone avoisinant, au côté extérieur de la machine, l'orifice d'aspiration (23), une plaque de renvoi (53) à peu près verticale et s'étendant perpendiculairement à la direction longitudinale de la poutre de déblayage (31).

9. Machine selon l'une des revendications 1 à 8, caractérisée en ce que la machine (1) est équipée de deux poutres de déblayage (31) opposées l'une à l'autre relativement à un plan de symétrie vertical s'étendant dans la direction longitudinale de la machine et espacées l'une de l'autre dans la direction longitudinale de la machine.

10. Machine selon l'une des revendications 1 à 9, caractérisée en ce que l'orifice d'aspiration (8) présente un séparateur à cyclone (24) disposé entre la tubulure d'aspiration (22) et un compresseur (20) et auquel, en intercalant un sas d'air (25), est associé un dispositif convoyeur (11) pour évacuer le ballast séparé (7).

11. Machine selon la revendication 10, caractérisée en ce qu'il est associé au dispositif convoyeur (11) une bande de transport de transfert (12) faisant saillie sur une extrémité du châssis de machine (5).

12. Machine selon l'une des revendications 1 à 11, caractérisée en ce que l'agencement d'aspiration (8) est équipé d'un filtre à poussière (27) pour l'air d'aspiration disposé entre le séparateur à cyclone (24) et le compresseur (20).

13. Machine selon la revendication 12, caractérisée en ce qu'il est associé au filtre à poussière (27) un dispositif d'éjection (29) réalisé sous forme de convoyeur à vis (28) pour envoyer la poussière filtrée sur le dispositif convoyeur (11).

14. Machine selon l'une des revendications 1 à 13, caractérisée en ce que la machine (1) est pourvue d'une cabine de travail (10) disposée au voisinage des organes de déblayage (9) au châssis de machine (5), d'un dispositif de levage de voie (17), d'un dispositif d'éjection de ballast (16) disposé à la suite des organes de déblayage (9) dans la direction de travail de la machine, pour introduire du ballast neuf dans la voie (3) ainsi que d'un appareil de bourrage de voie ferrée (18).
